# EUROPÄISCHE PATENTSCHRIFT

(11) **EP 1 666 679 B1**
(45) Veröffentlichungstag und Bekanntmachung des Hinweises auf die Patenterteilung: **20.06.2007**
(21) Anmeldenummer: 04028393.9
(22) Anmeldetag: 01.12.2004
(51) Int. Cl.: E04D 3/08

(54) **Stoßverbindung von winkelig aneinander anschließbaren Fenster-, Türen-,Fassaden-, oder Dachprofilen**
Connection of angularly positioned window, door, roof or façades Profiles
Connection de profilés de fenêtre, porte ou toiture se rencontrant angulairement

(43) Veröffentlichungstag der Anmeldung: 07.06.2006
(73) Patentinhaber: EDUARD HUECK GmbH & CO. KG, 58511 Lüdenscheid (DE)
(72) Erfinder: Pfeiffer, Jürgen, 58802 Balve (DE); Wagner, Horst, 57462 Olpe (DE); Wesnigk, Ralph, 58579 Schalksmühle (DE)

(56) Entgegenhaltungen:
- EP-A- 1 258 577
- DE-A1- 3 603 717
- US-A- 2 848 258
- US-A- 5 480 251

## Beschreibung

Die Erfindung bezieht sich auf eine Stoßverbindung von winkelig aneinander anschließbaren Fenster-, Tür-, Fassaden- oder Dachprofilen, umfassend ein Halteprofil, ein Anschlussprofil und einen Stoßverbinder, der Stoßverbinder umfassend zwei beweglich miteinander verbundene Schenkelteile, die unter veränderbaren Winkelstellungen fixierbar sind und von denen in der Endmontagestellung ein Schenkelteil an einem Halteprofil und das andere an einem Anschlussprofil befestigt ist, so, dass der Stoßverbinder in der Endmontagestellung von dem Anschlussprofil verdeckt ist.

Ein Stoßverbinder dieser Art ist aus dem Firmenkatalog Schüco International, Serie Royal S 65 unter der Rubrik Gelenk-T-Verbinder, Ausgabe 9.97, Seite 5-16 bekannt. Bei dieser Ausführung besitzt der Schenkelteil, der an dem Halteprofil befestigt wird, eine bogenförmige Führung für den auf dieser Bogenführung verschiebbar geführten anderen Schenkelteil, welcher in der Endmontagestellung in den Hohlraum des Anschlußprofils eingreift und dort je nach gewünschter Winkelstellung zwischen 45° bis 90° bzw. 90° bis 135° fixiert wird. Mit diesem Stoßverbinder ist es zwar möglich, im Zusammenwirken mit normalen Profilquerschnitten einen größeren Winkelspannbereich abzudecken. Wie jedoch die Stoßverbinder ausgebildet sein müssen, um sie ohne zusätzlichen Bearbeitungs- und Montageaufwand als Stoßverbinder für Polygonprofile einzusetzen, ist dieser Veröffentlichung nicht zu entnehmen.

Unter Polygonprofilen sind vornehmlich Profile zu verstehen, bei denen die Dichtungsaufnahmen von dem Grundprofilquerschnitt des Profils abgewinkelt sind. Solche Abwinkelungen sind immer dann notwendig, wenn aufgrund besonderer Konstruktionsgestaltungen der Fassaden o. dgl. die Scheiben oder andere Füllungen an den Stoßstellen unter unterschiedlichen Winkeln in die Profile einlaufen. Dabei ist es erforderlich, dass die aneinander stoßenden Dichtungen stets flächig an den Scheibenrändern anliegen, um einen sicheren und dichten Verbund zu gewährleisten.

Ähnliche Stoßverbindungen sind bekannt aus der DE 3603717 A1, US-A 2 848 258 und EP-A 1258577. Alle dort gezeigten und beschriebenen Ausführungsformen betreffen Gelenkverbindungen zur Verwendung als Rohrschellen für die Installation von z. B. Wasserleitungen, Geländer-Handläufen oder sonstigen Rohrgestellen. Eine in der Endmontagestellung verdeckte Anordnung solcher Rohrschellen und Rohrgelenke ist ebenso wenig gegeben wie die Möglichkeit zur Anwendung als Stoßverbinder für Fenster-, Tür-, Fassaden- und Dachprofile.

Aufgabe der Erfindung ist es, eine Stoßverbindung vorzuschlagen, der einfach aufgebaut ist und für die Verbindung einer breiten Palette von Standardprofilen sowie von Polygonprofilen einsetzbar ist, ohne dass bei der Montage für verschiedene Winkeleinstellungen der zu verbindenden Profile bauliche Anpassungsmaßnahmen notwendig sind.

Dies wird bei einem Stoßverbinder der eingangs genannten Art dadurch erreicht, dass beide Schenkelteile durch eine Achse gelenkig verbunden sind und dass die Achse in einer als Langloch ausgebildeten Kulissenführung bewegbar ist. Mit einem solchen aus zwei durch eine Achse gelenkig miteinander verbundenen Schenkelteilen gebildeten Verbinder ist es möglich, ein und denselben Stoßverbinder einzusetzen, um unter verschiedenen Winkeln Anschlußprofile an Halteprofile anzuschließen, wobei die Halteprofile sowohl Standardprofilquerschnitte als auch Polygonprofilquerschnitte sein können. Besondere bauliche Anpassungsmaßnahmen der zusammenwirkenden Stoßverbinderelemente während der Montage sind dabei nicht notwendig.

Vorzugsweise sind die zu verbindenden Halte- und/oder Anschlußprofile Hohlprofile, vorzugsweise Strangpreßprofile aus Aluminium. Es ist auch möglich, das Halteprofile als Massivprofil auszugestalten, während das Anschlußprofil zweckmäßig bzw. zumindest als bereichsweise offenes Profil gestaltet ist, weil letzeres stirnseitig über den Stoßverbinder gestülpt und an das Halteprofil angeschlossen wird, so dass der Stoßverbinder in der Endmontagestellung von dem Anschlußprofil verdeckt ist.

Ein wichtiges Merkmal der Erfindung wird darin gesehen, dass das Langloch einen geradlinigen Verlauf hat und die Längsmittelebene des Langloches im Wesentlichen senkrecht zur Anlagefläche des an dem Halteprofil befestigten Schenkelteiles verläuft. Dabei ist vorzugsweise das Langloch Bestandteil des an dem Halteprofil befestigten Schenkelteils. Vorzugsweise weist das die Achse aufnehmende Schenkelteil einen äußeren Fixpunkt bzw. eine Anschlagkante auf, der bzw. die in jeder Winkelstellung der zu verbindenden Profile mit einer vorgegebenen Knickkante des Halteprofils deckungsgleich ist. Der Fixpunkt bildet zweckmäßig gleichzeitig eine Anschlagkante. Diese an der Knickkante des Halteprofils anliegende Anschlagkante des Scharnierteils übernimmt die Funktion einer sonst üblichen Bohrschablone zur Befestigung des an dem Halteprofil zu fixierenden Schenkelteiles. Die Knickkante des Halteprofils ist mit einer Knickkante der Dichtungsaufnahme im Wesentlichen deckungsgleich, wobei zweckmäßig die Knickkante der Dichtungsaufnahme etwa in Höhe des Basissteges der Dichtungsäufnahme gelegen ist. Dadurch, dass nach einem weiteren wichtigen Merkmal der Erfindung die Stirnseite des Anschlußprofiles etwa auf der Höhe der Dichtungsaufnahme, je nach Winkelstellung zwischen dem Halteprofil und dem Anschlußprofil, derart angeschnitten ist, dass die Knickkante des Halteprofils, die Scheitel-Schnittkante des Anschlußprofils und die Anschlagkante des die Achse aufnehmenden Schenkelteiles im Wesentlichen deckungsgleich sind, spart man nicht nur eine Bohrschablone für die Montage ein, sondern zusätzlich eine Schablone für die Einstellung der Winkel zwischen den beiden Schenkelteilen und die Positionierung des die Achse aufnehmenden Schenkelteils an dem Befestigungsprofil.

Auch wenn das Langloch vorzugsweise gradlinig verläuft, soll nach der Erfindung ein leichter bogenförmiger Verlauf nicht ausgeschlossen werden. Vorzugsweise weist das das Langloch aufweisende Schenkelteil wenigstens zwei voneinander abgewinkelte Schenkel auf, von denen der eine Schenkel den Befestigungsschenkel an dem Halteprofil bildet und der andere das Langloch aufweisende Schenkel, in das die Achse aufweisende Schenkelteil eingreift. Zweckmäßig erweist das die Achse aufweisende Schenkelteil einen etwa U-förmigen Querschnitt auf, in dessen beiden Schenkeln die Achse gelagert ist, die in der Zusammenbaustellung der Schenkelteile das Langloch des anderen Schenkelteils durchdringt und in diesem beweglich geführt ist. Vorteilhaft ist der Fixierpunkt bzw. die Anschlagkante Bestandteil des die Achse aufnehmenden Schenkelquerschnitts und von einem Materialvorsprung gebildet. Dieser ist im Querschnitt zweckmäßig keilförmig ausgebildet und besitzt eine Querschnittsprofilierung zur Aufnahme eines Dichtungsprofils zwischen dem Stoßverbinder und dem Halteprofil. Dadurch ist es möglich, den Stoßverbinder gegenüber dem Halteprofil wirksam abzudichten. Nach einem weiteren wichtigen Merkmal besitzt das die Achse aufnehmende Schenkelteil eine Bohrung zur Aufnahme eines Fixierstiftes, der in der Endmontagestellung die beiden Schenkelteile in einer vorgegebenen Winkelstellung fixiert. Vorteilhaft verläuft dabei der Fixierstift in der Montagestellung der Schenkelteile im Wesentlichen parallel zur Achse und liegt an dem das Langloch enthaltenden Schenkelteil an. Nach einem weiteren Merkmal weist der U-förmige Schenkelteil quer zur Achse verlaufende Schraubkanäle auf, deren Anstand zum Fixierpunkt bzw. zu der Anschlagkante des Schenkelteils stets gleich ist. Dadurch ist sichergestellt, dass unabhängig von den jeweiligen Winkelstellungen zwischen den Halteprofilen und den Anschlußprofilen das Halteprofil mit einer Bohrschablone vorgebohrt werden kann, um durch diese Bohrungen das Halteprofil in den damit deckungsgleichen Schraubkanälen des Zugeordneten Schenkelteils zu fixieren.

Weitere Erfindungsvorteile, Merkmale und Einzelheiten der Erfindung ergeben sich aus der nachfolgenden Beschreibung eines Ausführungsbeispieles der Erfindung sowie anhand der Zeichnungen.

In den Zeichnungen zeigen:
- Figur 1: eine perspektivische, teilweise geschnittene Gesamtdarstellung des Stoßverbindungsbereiches zweier winkelig aneinander zu schließender Standard-Hohlprofile mit einem geradlinig verlaufenden Grundprofilquerschnitt,
- Figur 2: eine Ansicht nach der Linie II-II in Figur 1 bei abgenommenem Anschlußprofil,
- Figur 3: eine Seitenansicht des Stoßverbinders nach der Figur 2,
- Figur 4: eine Ansicht ähnlich Figur 1, bei der das Halteprofil als Polygonprofil mit von dem Profil - Grundquerschnitt abgewinkelten Dichtungsaufnahmen ausgebildet ist,
- Figur 5: der Stoßverbindungsbereich nach Figur 4 in Explosivdarstellung,
- Figuren 6 bis 8: verschiedene Querschnittsdarstellungen von Halteprofilen mit aufgesetzten Stoßverbindern, wobei die Dichtungsaufnahmen der Halteprofile jeweils unterschiedliche Winkelstellungen gegenüber dem Grundquerschnitt des Halteprofils einnehmen,
- Figur 9: eine perspektivische Darstellung des Stoßverbinders in Einzelteile zerlegt und

In der Figur 1 ist der Stoßverbindungsbereich zweier winkelig aneinander anschließender aus Aluminium-Strangpreßprofilen bestehender Hohlprofile dargestellt, von denen das Profil 1 als Halteprofil und das Profil 2 als Anschlußprofil bezeichnet wird. Solche Profilverbindungen sind üblich bei Fenstern, Türen, Fassaden, Dachkonstruktionen und dgl.. Bei der Profilverbindung nach der Figur 1 werden zwei Standardprofile miteinander verbunden. Unter Standardprofil wird ein handelsübliches Querschnittsprofil 1 verstanden, bei dem die Seitenwandungen 3, 4 der Dichtungsaufnahmen 5, 6 und die Außenseiten 7, 8 des Profils 1 in einer Ebene liegen. Im Unterschied dazu handelt es sich bei den Figuren 4 bis 8 um von einem Standardprofil abweichende sogenannte Polygonprofile 9, bei denen die Außenwände 10, 11 der Dichtungsaufnahmen 12, 13 gegenüber den Außenwandungen 14, 15 des Grundprofilquerschnitts stets unter einem Winkel verlaufen. Dieser Winkel kann unterschiedlich groß sein. Die Darstellung nach Figur 6 hat die größte Winkelabweichung a, während die Querschnitte nach den Figuren 7 und 8 geringere Winkelabweichungen haben, die zwischen diesen beiden Figuren ebenfalls leicht differieren.

Allen Darstellungen gemeinsam ist, dass stets ein und derselbe Stoßverbinder eingesetzt werden kann. Der erfindungsgemäße Stoßverbinder kann nicht nur bei Standard-Halteprofilen 1, bei denen die Wandungen 3, 4 der Dichtungsaufnahmen und die Außenwandungen 7, 8 des übrigen Querschnittes in einer Ebene liegen, eingesetzt werden, sondern auch bei jeder Art Polygonprofile nach dem Vorbild der Figuren 4 bis 8. Jeder als Ganzes mit 16 bezeichnete Stoßverbinder umfaßt zwei Schenkelteile 17, 18, die durch eine Achse 19 gelenkig untereinander verbunden sind. Die Achse 19 ist in einer als Langloch 20 ausgebildeten Kulissenführung geführt, deren Seitenwände einen geradlinigen Verlauf haben. Die Längsmittelebene 21 des Langlochs 20 verläuft im Wesentlichen senkrecht zu den Außenwänden 8, 15 des Halteprofils 1, 9. Wie aus den Zeichnungen erkennbar, ist das Langloch 20 stets Bestandteil des an dem Halteprofil 1, 9 befestigten Schenkelteils 17. Wie noch erläutert werden wird, nimmt die Achse 19 in jeder unterschiedlichen Winkelstellung zweier zu verbindender Profile 1, 9 mit 2, 9' in dem Langloch 20 eine andere Position ein.

Der das Langloch 20 aufweisende Schenkelteil 17 weist zwei voneinander abgewinkelte Schenkel 22, 23 auf, von denen der eine Schenkel 22 den Befestigungsschenkel an dem Halteprofil 1, 9 bildet und der andere Schenkel 23 das in die Achse 19 aufweisende Schenkelteil aufweist. Dieses letztere Schenkelteil 18 besitzt einen etwas U-förmigen Querschnitt, in dessen beiden Schenkeln 24, 25 die Achse gelagert ist. Die Achse 19 durchdringt in der Zusammenbaustellung der Schenkelteile 17, 18 das Langloch 20 und ist zwischen den beiden Scharnierteilen in dem Langloch beweglich geführt. Die Figuren 2, 6, 7 und 8 zeigen deutlich, dass die Achse 19 in unterschiedlichen Winkelstellungen zwischen den Anschlußprofilen und den Halteprofilen stets eine andere Position in dem Langloch 20 einnehmen. In den Figuren 1 und 2, in denen das Anschlußprofil 2 rechtwinkelig an das Halteprofil 1 anstößt, befindet sich die Achse 19 an dem von der Wandung 8 des Halteprofils 1 am weitesten entfernten Endanschlag, während die Achse 19 in der Figur 6 eine Stellung an dem inneren zum Halteprofil 9 nächst gelegenen Endanschlag des Langloches 20 einnimmt. In den Figuren 7 und 8 sind jeweils Zwischenstellungen der Achse 19 in dem Langloch 20 zwischen dem äußeren Endanschlag und dem inneren Endanschlag dargestellt.

Das die Achse 19 aufnehmende Schenkelteil 18 weist eine Anschlagkante 26 auf, die in jeder Winkelstellung der zu verbindenden Profile 1, 2 bzw. 9, 9' mit einer vorgegebenen Knickkante 27 (Figuren 4, 5) des Halteprofils 9 deckungsgleich ist. Solche Knickkanten entstehen bei sogenannten Polygonprofilen, bei denen die Dichtungsaufnahmen 12, 13 gegenüber den Außenwandungen 14, 15 des Grundprofilquerschnitts abgewinkelt sind. Deshalb ist bei Standardprofilen nach den Figuren 1 und 2 eine solche Knickkante nicht vorhanden. Dennoch kann aber auch in diesen Fällen der gleiche Stoßverbinder eingesetzt werden wie bei Polygonprofilen. Die Knickkante 27 der Dichtungsaufnahme 12, 13 ist stets etwa auf der Höhe des Basisstegs der Dichtungsaufnahme gelegen. Die Anschlagkante 26 des Schenkelteils 18 ist von einem Materialvorsprung 28 gebildet, der im Querschnitt etwa keilförmig verläuft. Dieser Materialvorsprung ist so profiliert, dass er sich zur Aufnahme eines nicht dargestellten Dichtungsprofilstranges eignet, welcher in der Endmontagestellung des Stoßverbinders den Stoßverbinder gegenüber dem Halteprofil1, 9 abdichtet. Der U-förmige Schenkelteil 18 besitzt quer zur Achse 19 verlaufende Schraubkanäle 29, in welche nach dem Aufsetzen der Anschlußprofile 2, 9' durch entsprechende in den Anschlußprofilen vorgesehene, nicht dargestellte Bohrungen Verbindungsstifte oder Schrauben eingeschraubt werden, um die Anschlußprofile an den Stoßverbindern zu fixieren. Der Schenkelteil 18 weist außerdem eine Bohrung 29 zur Aufnahme eines Fixierstiftes 30 auf, mittels dem in einer Endmontagestellung die beiden Schenkelteile 17, 18 gegeneinander fixiert werden können. Der Fixierstift verläuft bei dem dargestellten Beispiel im Wesentlichen parallel zur Achse 19 und preßt sich in jeder Montagestellung an den Schenkel 23 des Schenkelteils 17 an.

Aus den Figuren 4, 5 ist erkennbar, dass die Stirnseite 31 des Anschlußprofils 9' etwa auf der Höhe der Dichtungsaufnahme 13 winkelig angeschnitten ist. Dieser Anschnitt ist so gewählt, dass die Knickkante 27 des Halteprofils 9 die äußere Scheitel-Schnittkante 31' des Anschlußprofils 9' und die Anschlagkante 26 des Schenkelteils 18 im Wesentlichen deckungsgleich sind. Die Scheitel-Schnittkante 31 ist so angeschnitten und abgewinkelt, dass die Stirnseite des Anschlußprofils 9' in der Endmontagestellung stets eng an der Außenwandung 11, 15 des Halteprofils 9 anliegt. Wichtig ist, dass die Anschlagskante 26 eine Fixierfunktion gegenüber der Knickkante übernimmt, gleich ob die Anschlagskante 26 eine durchgehende Kante darstellt oder einen Fixierpunkt. Die Schrauben 32 (Figur 9) dienen zur Fixierung des Schenkels 22 des Schenkelteils 17 an den Halteprofilen 1 bzw. 9.

## Patentansprüche

1. Stoßverbindung von winkelig aneinander anschließbaren Fenster-, Türen-, Fassaden- oder Dachprofilen, umfassend ein Halteprofil (1,9), ein Anschlussprofil (2,9') und einen Stoßverbinder (16), der Stoßverbinder umfassend zwei beweglich miteinander verbundene Schenkelteile (17, 18), die unter veränderbaren Winkelstellungen fixierbar sind und von denen in der Endmontagestellung ein Schenkelteil (17) an einem Halteprofil und das andere an einem Anschlussprofil befestigt ist, so dass der Stoßverbinder in der Endmontagestellung von dem Anschlussprofil verdeckt ist, **dadurch gekennzeichnet, dass** beide Schenkelteile (17, 18) durch eine Achse (19) gelenkig verbunden sind und die Achse (19) in einer als Langloch (20) ausgebildeten Kulissenführung bewegbar ist.

2. Stoßverbindung nach Anspruch 1, **dadurch gekennzeichnet, dass** die Halte- und/oder Anschlußprofile als Hohlprofile oder als Vollkörper ausgebildet sind.

3. Stoßverbinder nach Anspruch 1 oder 2, **dadurch gekennzeichnet, dass** das Langloch einen geradlinigen Verlauf hat.

4. Stoßverbindung nach Anspruch 3, **dadurch gekennzeichnet, dass** die Längsmittelebene (21) des Langloches (20) im Wesentlichen senkrecht zur Anlagefläche des an dem Halteprofil befestigten Schenkelteiles verläuft.

5. Stoßverbinder nach Anspruch 3 oder 4, **dadurch gekennzeichnet, dass** das Langloch (20) Bestandteil des an dem Halteprofil (1, 9) befestigten Schenkelteils (17) ist.

6. Stoßverbindung nach einem oder mehreren der Ansprüche 1 bis 5, **dadurch gekennzeichnet, dass** die Achse (19) in unterschiedlichen Winkelstellungen eine andere Position in dem Langloch (20) einnimmt.

7. Stoßverbindung nach einem oder mehreren der Ansprüche 1 bis 6, **dadurch gekennzeichnet, dass** das die Achse (19) aufnehmende Schenkelteil (18) einen äußeren Fixpunkt bzw. eine Anschlagkante (26) aufweist, der bzw. die in jeder Winkelstellung der zu verbindenden Profile (9, 9') mit einer vorgegebenen Knickkante (27) des Halteprofils (9) deckungsgleich ist.

8. Stoßverbindung nach Anspruch 7, **dadurch gekennzeichnet, dass** die Knickkante (27) des Halteprofils (9) mit einer Knickkante der Dichtungsaufnahme (13) des Halteprofils (9) im Wesentlichen deckungsgleich ist.

9. Stoßverbindung nach Anspruch 8, **dadurch gekennzeichnet, dass** die Knickkante (27) der Dichtungsaufnahme etwa in Höhe des Basissteges (12', 13') der Dichtungsaufnahme (12, 13) gelegen ist.

10. Stoßverbindung nach einem oder mehreren der Ansprüche 7 - 9 **dadurch gekennzeichnet, dass** die Stirnseite (31) des Anschlußprofils (9') etwa auf der Höhe der Dichtungsaufnahme (13), je nach Winkelstellung zwischen dem Halteprofil und dem Anschlußprofil, derart angeschnitten ist, dass die Knickkante (27) des Halteprofils (9), die äußere Scheitel-Schnittkante (31') des Anschlußprofils (9') und der Fixierpunkt bzw. die Anschlagkante (26) des die Achse (19) aufnehmenden Schenkelteils (18) im Wesentlichen deckungsgleich sind.

11. Stoßverbindung nach einem oder mehreren der Ansprüche 1 - 10, **dadurch gekennzeichnet, dass** das Langloch leicht bogenförmig ausgebildet ist.

12. Stoßverbindung nach einem oder mehreren der Ansprüche 1-11, **dadurch gekennzeichnet, dass** das das Langloch (20) aufweisende Schenkelteil (17) wenigstens zwei voneinander abgewinkelte Schenkel (22, 23) aufweist, von denen der eine Schenkel (22) den Befestigungsschenkel an dem Halteprofil (1, 9) bildet und der andere Schenkel (23) in das die Achse (19) aufweisende Schenkelteil (18) eingreift.

13. Stoßverbindung nach einem oder mehreren der Ansprüche 1 - 12, **dadurch gekennzeichnet, dass** das die Achse (19) aufweisende Schenkelteil (18) einen etwa U-förmigen Querschnitt besitzt, in dessen beiden Schenkeln (24, 25) die Achse gelagert ist, die in der Zusammenbaustellung der Schenkelteile (17, 18) das Langloch (20) durchdringt und in diesem beweglich geführt ist.

14. Stoßverbindung nach einem oder mehreren der Ansprüche 7 - 10, **dadurch gekennzeichnet, dass** der Fixierpunkt bzw. die Anschlagkante (26) Bestandteil des die Achse aufnehmenden Schenkelquerschnitts ist und von einem Materialvorsprung (28) gebildet ist.

15. Stoßverbindung nach Anspruch 14, **dadurch gekennzeichnet, dass** der Materialvorsprung im Querschnitt keilförmig ausgebildet ist.

16. Stoßverbindung nach Anspruch 14, **dadurch gekennzeichnet, dass** der Materialvorsprung eine Querschnittsprofilierung (28') zur Aufnahme eines Dichtungsprofils zwischen dem Stoßverbinder und dem Halteprofil besitzt.

17. Stoßverbindung nach einem oder mehreren der Ansprüche 1 - 16, **dadurch gekennzeichnet, dass** das die Achse aufnehmende Schenkelteil (18) eine Bohrung (30) zur Aufnahme eines Fixierstiftes (30') besitzt, der in der Endmontagestellung die beiden Schenkelteile in einer vorgegebenen Winkelstellung fixiert.

18. Stoßverbindung nach Anspruch 17, **dadurch gekennzeichnet, dass** der Fixierstift (30') in der Montagestellung der Schenkelteile im Wesentlichen parallel zur Achse (19) verläuft.

19. Stoßverbindung nach einem Anspruch 17 oder 18, **dadurch gekennzeichnet, dass** der Fixierstift (30') in der Fixierstellung an dem das Langloch (20) enthaltenden Schenkel (23) des Schenkelteils (17) anliegt.

20. Stoßverbindung nach einem oder mehreren der Ansprüche 1 - 19 **dadurch gekennzeichnet, dass** der U-förmige Schenkelteil (18) quer zur Achse (19) verlaufende Schraubkanäle (29) aufweist, deren Abstand (A) zum Fixierpunkt bzw. zu der Anschlagkante (26) des Schenkelteils stets gleich ist.

## Claims

1. Connection of angularly positioned window, door, roof or façades profiles comprising a holding profile (1, 9), a connecting profile (2, 9') and a connector (16), the connector comprising two side parts (17, 18) connected to each other so that they can move, which can be fixed in changeable angular positions, of which one side part (17) is fastened to a holding profile and the other to a connecting profile in the final assembly position, so that the connector is concealed by the connecting profile in the final assembly position, **characterised in that** both side parts (17, 18) are articulatedly connected by a shaft (19) and the shaft (19) can be moved in a connecting link guide made as an elongated hole (20).

2. Connection according to claim 1, **characterised in that** the holding and/or connecting profiles are made as hollow profiles or as solid bodies.

3. Connection according to claim 1 or 2, **characterised in that** the elongated hole runs in a straight line.

4. Connection according to claim 3, **characterised in that** the longitudinal median plane (21) of the elongated hole (20) essentially runs perpendicular to the locating face of the side part fastened to the holding profile.

5. Connection according to claim 3 or 4, **characterised in that** the elongated hole (20) is a component of the side part (17) fastened to the holding profile (1, 9).

6. Connection according to one or several of claims 1 to 5, **characterised in that** the shaft (19) takes up another position in the elongated hole (20) in different angular positions.

7. Connection according to one or several of claims 1 to 6, **characterised in that** the side part (18) taking the shaft (19) has an outer fixed point or a stop edge (26), which coincides with a preset bent edge (27) of the holding profile (9) in each angular position of the profiles (9, 9') to be connected.

8. Connection according to claim 7, **characterised in that** the bent edge (27) of the holding profile (9) essentially coincides with a bent edge of the sealing holder (13) of the holding profile (9).

9. Connection according to claim 8, **characterised in that** the bent edge (27) of the sealing holder is about the height of the basic crosspiece (12', 13') of the sealing holder (12, 13).

10. Connection according to one or several of claims 7-9, **characterised in that** the front (31) of the connecting profile (9') is chamfered at about the height of the sealing holder (13) according to the angular position between the holding profile and the connecting profile in such a way that the bent edge (27) of the holding profile (9), the outer top cutting edge (31') of the connecting profile (9') and the fixed point or stop edge (26) of the side part (18) taking the shaft (19) essentially coincide.

11. Connection according to one or several of claims 1 - 10, **characterised in that** the elongated hole is made slightly arched.

12. Connection according to one or several of claims 1-11, **characterised in that** the side part (17) with the elongated hole (20) has at least two sides (22, 23) bent away from each other, of which one side (22) forms the fastening side on the holding profile (1, 9) and the other side (23) engages in the side part (18) with the shaft (19).

13. Connection according to one or several of claims 1 - 12, **characterised in that** the side part (18) with the shaft (19) has a somewhat U shaped cross section, in both sides (24, 25) of which there is the shaft, which penetrates the elongated hole (20) in the fitted position of the side part (17, 18) and is guided in this in a moveable way.

14. Connection according to one or several of claims 7 - 10, **characterised in that** the fixed point or stop edge (26) is a component of the side cross section taking the shaft and is formed by a material projection (28).

15. Connection according to claim 14, **characterised in that** the material projection is made wedge shaped in cross section.

16. Connection according to claim 14, **characterised in that** the material projection has a cross section profile (28') for taking a sealing profile between the connector and the holding profile.

17. Connection according to one or several of claims 1 - 16, **characterised in that** the side part (18) taking the shaft has a hole (30) to take a fixing pin (30'), which fixes both side parts in a preset angular position in the final assembly position.

18. Connection according to claim 17, **characterised in that** the fixing pin (30') essentially runs parallel to the shaft (19) in the assembly position of the side parts.

19. Connection according to a claim 17 or 18, **characterised in that** the fixing pin (30') adjoins the side (23) of the side part (17) containing the elongated hole (20) in the fixed position.

20. Connection according to one or several of claims 1-19, **characterised in that** the U shaped side part (18) has screw channels (29) running crosswise to the shaft (19), for which the distance (A) to the fixed point or stop edge (26) of the side part is always the same.

## Revendications

1. Joint d'assemblage pour des profilés de fenêtre, de porte, de façade ou de toit, pouvant être raccordés de manière angulaire les uns aux autres, comprenant un profilé de support (1, 9), un profilé à raccorder (2, 9') et un connecteur de joint d'assemblage (16), le connecteur de joint d'assemblage comprenant deux éléments de branche (17, 18) reliés l'un à l'autre de manière mobile, qui peuvent être fixés dans des positions angulaires variables et dont, dans la position finale de montage, un élément de branche (17) est fixé à un profilé de support et l'autre à un profilé à raccorder, de façon à ce que le connecteur de joint d'assemblage soit recouvert et masqué par le profilé à raccorder dans la position finale de montage, **caractérisé en ce que** les deux éléments de branche (17, 18) sont reliés l'un à l'autre de manière articulée par un axe (19), et l'axe (19) est mobile dans un guide de coulisse réalisé sous forme de trou oblong (20).

2. Joint d'assemblage selon la revendication 1, **caractérisé en ce que** les profilés de support et/ou à raccorder sont réalisés sous forme de profilés creux ou sous la forme de corps pleins.

3. Joint d'assemblage selon la revendication 1 ou 2, **caractérisé en ce que** le trou oblong présente un tracé rectiligne.

4. Joint d'assemblage selon la revendication 3, **caractérisé en ce que** le plan médian longitudinal (21) du trou oblong (20) s'étend sensiblement de manière perpendiculaire à la surface d'appui de l'élément de branche fixé au profilé de support.

5. Joint d'assemblage selon la revendication 3 ou 4, **caractérisé en ce que** le trou oblong fait partie intégrante de l'élément de branche (17) fixé au profilé de support (1, 9).

6. Joint d'assemblage selon l'une ou plusieurs des revendications 1 à 5, **caractérisé en ce que** l'axe (19), dans des positions angulaires différentes, prend une autre position dans le trou oblong (20).

7. Joint d'assemblage selon l'une ou plusieurs des revendications 1 à 6, **caractérisé en ce que** l'élément de branche (18) recevant l'axe (19) présente un point fixe extérieur ou respectivement une arête de butée (26), qui dans chaque position angulaire des profilés à relier (9, 9') coïncide avec une arête de brisure (27) prédéterminée du profilé de support (9).

8. Joint d'assemblage selon la revendication 7, **caractérisé en ce que** l'arête de brisure (27) du profilé de support (9) coïncide sensiblement avec une arête de brisure du logement de réception de joint d'étanchéité (13) du profilé de support (9).

9. Joint d'assemblage selon la revendication 8, **caractérisé en ce que** l'arête de brisure (27) du logement de réception de joint d'étanchéité se situe environ au niveau de la branche ou nervure de base (12', 13') du logement de réception de joint d'étanchéité (12, 13).

10. Joint d'assemblage selon l'une ou plusieurs des revendications 7 à 9, **caractérisé en ce que** le côté frontal (31) du profilé à raccorder (9') est coupé en onglet environ au niveau du logement de réception de joint d'étanchéité (13), suivant la position angulaire entre le profilé de support et le profilé à raccorder, de façon telle que l'arête de brisure (27) du profilé de support (9), l'arête de sommet de coupe (31') extérieure et le point fixe ou respectivement l'arête de butée (26) de l'élément de branche (18) recevant l'axe (19), coïncident sensiblement.

11. Joint d'assemblage selon l'une ou plusieurs des revendications 1 à 10, **caractérisé en ce que** le trou oblong est d'une configuration légèrement en forme d'arc.

12. Joint d'assemblage selon l'une ou plusieurs des revendications 1 à 11, **caractérisé en ce que** l'élément de branche (17) comportant le trou oblong (20) présente au moins deux branches (22, 23) coudées angulairement l'une par rapport à l'autre, dont une branche (22) forme la branche de fixation au profilé de support (1, 9) et l'autre branche (23) s'engage dans l'élément de branche (18) comportant l'axe (19).

13. Joint d'assemblage selon l'une ou plusieurs des revendications 1 à 12, **caractérisé en ce que** l'élément de branche (18) comportant l'axe (19) possède une section transversale environ en forme de U dans les deux ailes (24, 25) duquel est monté l'axe, qui dans l'état assemblé des éléments de branche (17, 18) traverse le trou oblong (20) en étant guidé de manière mobile dans celui-ci.

14. Joint d'assemblage selon l'une ou plusieurs des revendications 7 à 10, **caractérisé en ce que** le point fixe ou respectivement l'arête de butée (26) fait partie intégrante de la section de branche recevant l'axe, et est formé par une protubérance de matériau (28).

15. Joint d'assemblage selon la revendication 14, **caractérisé en ce que** la protubérance de matériau est d'une configuration en forme de coin, en section transversale.

16. Joint d'assemblage selon la revendication 14, **caractérisé en ce que** la protubérance de matériau possède un profilage de section transversale (28') destiné à recevoir un profilé d'étanchéité entre le connecteur de joint d'assemblage et le profilé de support.

17. Joint d'assemblage selon l'une ou plusieurs des revendications 1 à 16, **caractérisé en ce que** l'élément de branche (18) recevant l'axe possède un alésage (30) destiné à recevoir une cheville de fixation (30') qui, dans la position finale de montage, fixe les deux éléments de branche dans une position angulaire prédéterminée.

18. Joint d'assemblage selon la revendication 17, **caractérisé en ce que** la cheville de fixation (30'), dans la position de montage des éléments de branche, s'étend sensiblement de manière parallèle à l'axe (19).

19. Joint d'assemblage selon l'une des revendications 17 ou 18, **caractérisé en ce que** la cheville de fixation (30'), dans la position de fixation, s'appuie sur la branche (23) de l'élément de branche (17), qui renferme le trou oblong (20).

20. Joint d'assemblage selon l'une ou plusieurs des revendications 1 à 19, **caractérisé en ce que** l'élément de branche (18) en forme de U présente des canaux de vissage (29) qui s'étendent transversalement à l'axe (19) et dont la distance (A) au point fixe ou respectivement à l'arête de butée (26) de l'élément de branche, est toujours identique.
